# EUROPÄISCHE PATENTSCHRIFT

(11) **EP 0 737 936 B1**
(45) Veröffentlichungstag und Bekanntmachung des Hinweises auf die Patenterteilung: **11.10.2000**
(21) Anmeldenummer: 96810197.2
(22) Anmeldetag: 29.03.1996
(51) Int. Cl.: G06M 9/02

(54) **Zählscheibe eines Blatt-Zählgeräts**
Counting disc of a sheet counting apparatus
Disque de comptage d'un appareil de comptage de feuilles

(30) Priorität: 10.04.1995 CH 103095
(43) Veröffentlichungstag der Anmeldung: 16.10.1996
(73) Patentinhaber: DE LA RUE GIORI S.A., 1003 Lausanne (CH)
(72) Erfinder: Sauer Hartmut, Karl, 97267 Himmelstadt (DE)
(74) Vertreter: Jörchel, Dietrich R.A.

(56) Entgegenhaltungen:
- WO-A-95/00926
- CH-A- 422 834
- GB-A- 744 957

## Beschreibung

Die Erfindung bezieht sich auf eine Zählscheibe eines Blatt-Zählgeräts für in Stapelform angeordnete Blätter, insbesondere Wertscheine, vor allem Banknoten, gemäss dem Oberbegriff des Patentanspruchs 1.

Blatt-Zählgeräte mit vakuumbetriebenen Zählscheiben sind bekannt und dienen vor allem dazu, Banknoten, welche entweder bereits mit einer Banderole gebündelt sind oder ohne Banderole lose aufeinanderliegen, zu zählen. Insbesondere ist ein Zählgerät mit der im Oberbegriff des Anspruchs 1 beschriebenen Zählscheibe unter dem Handelsnamen SHEETMASTER bekannt und wird von der britischen Firma DE LA RUE SYSTEMS Limited vertrieben, welche auch bereits andere vakuumbetriebene Blatt-Zählgeräte entwickelte, wie sie beispielsweise in der US-PS 4,350,331 beschrieben sind. Ein Zählgerät mit einer nur einen Ansaug- und Zählabschnitt aufweisenden Zählscheibe ist ferner z.B. aus der GB-PS 744 957 bekannt.

Das intermittierende Anschliessen der Zählöffnung und der Saugöffnungen an die Unterdruckquelle erfolgt mittels eines feststehenden Transferblocks, welcher an der Zählscheibe anliegt und mit der Unterdruckquelle in Verbindung stehende Oeffnungen aufweist, die so angeordnet sind, dass sie bei Drehung der Zählscheibe die Eingangsöffnungen der in der Zählscheibe vorgesehenen Saugkanäle vorübergehend überlappen. Dieser feststehende Transferblock wirkt also als Ventilplatte.

Bei der erwähnten bekannten Zählscheibe verlaufen die in der Saugmulde eines Umfangsabschnitts mündenden Saugkanäle schräg zur Scheibenebene und enden ausserhalb der Mitte der Saugmulde in dem dem Scheibenmittelpunkt zugewandten seitlichen Muldenbereich, so dass die Saugluftrichtung schräg zur Scheibenebene und damit zur Ebene des zu zählenden Blattes, im wesentlichen tangential zur gebogenen Muldenwand, orientiert ist. Daher muss mit einem verhältnismässig grossen Unterdruck gearbeitet werden, um eine befriedigende Abdichtung der Saugöffnungen durch das Papierblatt zu erhalten, was einen entsprechend grossen Luftverbrauch und eine stärkere Ansaugkraft bedeutet, als sie eigentlich zur Abhebung einer Blattecke vom dahinterliegenden Blattstapel nötig wäre. Auch hat die bekannte Zählscheibe nur drei Saugöffnungen in jeder Saugmulde.

Aus CH-PS-422,834 ist eine Zählscheibe mit drei Ansaugabschnitten bekannt. Jeder Abschnitt weist eine sich verjüngende Saugmulde auf, in der nacheinander mehrere spalten förmige Ansaugöffnungen angeordnet sind.

Der vorliegenden Erfindung liegt die Aufgabe zu Grunde, unter Vermeidung der vorstehend erwähnten Nachteile die Zählscheibe so auszubilden, dass die zum Verformen und zum zuverlässigen Abheben einer Blattecke vom übrigen Blattstapel nötige Ansaugkraft geringer ist, als bisher erforderlich, und dass die Zuverlässigkeit der Zählung verbessert wird.

Diese Aufgabe wird erfindungsgemäss durch die im kennzeichnenden Teil des Anspruchs 1 angegebenen Merkmale gelöst.

Zweckmässige Ausgestaltungen der Zählscheibe nach der Erfindung ergeben sich aus den abhängigen Ansprüchen.

Dadurch, dass die Saugluft senkrecht zur Ebene der abzuhebenden Blattecke gerichtet ist und zentral auf die Mulde wirkt, wird die Blattecke zuverlässig in die Mulde gesaugt und legt sich formschlüssig auf die Ansaugöffnungen, so dass eine gute Abdichtung gewährleistet ist. Es kann daher mit geringerem Unterdruck und entsprechend geringerem Luftverbrauch als bisher gearbeitet werden, was die Gefahr einer gleichzeitigen Ansaugung zweier aneinanderliegenden Blätter beseitigt. Ausserdem ist die Ansaugkraft exakt in Abhängigkeit von der Papierqualität einstellbar.

Ferner wird vorzugsweise die Saugmulde so geformt und die Saugkraft so gewählt, dass sich ein Blatt in eine an ihm entlanggleitende Saugmulde hineinwölbt, jedoch ein zweites, darunter befindliches Blatt höchstens bis zur Hälfte dieser Saugmulde mitgezogen und dann aufgrund seiner Eigenstabilität nicht weiter verformt wird.

Vorzugsweise sind je Ansaugmulde fünf bis sieben, insbesondere sechs Ansaugöffnungen vorgesehen.

Die Erfindung wird anhand der Zeichnungen an einem Ausführungsbeispiel näher erläutert.

Es zeigen :
Figur 1 eine Zählscheibe mit feststehendem Transferblock und einem Niederhalter für die abgehobenen Blätter, in Seitenansicht,
Figur 2 eine Draufsicht auf die Vorderseite der Zählscheibe nach Figur 1, in vergrössertem Masstab,
Figur 3 eine Teilansicht auf die Umfangsabschnitte der Zählscheibe in Richtung des Pfeils F3 nach Figur 2, im Schnitt,
Figur 4 eine Draufsicht auf den Transferblock und
Figuren 5 bis 10 Schnitte durch die sechs in einer Saugmulde eines Umfangsabschnitts einer Scheibe nach Figur 2 mündenden Saugkanäle, wobei diese Schnitte parallel zur Scheibenachse gerichtet sind und längs eines Scheibenradius verlaufen.

Die in den Figuren 1 und 2 dargestellte Zählscheibe 1 gehört zu einem Zählgerät an sich bekannter Bauart und hat die allgemeine Gestalt der erwähnten bekannten Zählscheibe. Längs des Randes der Zählscheibe 1, deren Drehrichtung durch einen gebogenen Pfeil angedeutet ist, sind im gleichen Abstand Umfangsabschnitte 2, im betrachteten Beispiel sechs Umfangsabschnitte, vorgesehen, welche einen in Drehrichtung der Scheibe vorspringenden Dorn 3 haben. Jeder Umfangsabschnitt 2 weist in seinem hinteren Bereich, bezogen auf die Drehrichtung der Scheibe, eine Ansaugmulde 4 auf, welche in der Darstellung nach den Figuren 2 und 3 auf der Scheibenunterseite eingeformt ist.

In dieser Ansaugmulde 4 sind im Abstand hintereinander sechs Saugöffnungen 5a bis 5f vorgesehen, welche die Mündungen von Saugkanälen 6, 7 bilden. Diese Kanäle verlaufen im Innern der Umfangsabschnitte 2 und des inneren Scheibenkörpers und erstrecken sich radial bis zu einer Oeffnung 8 im Scheibenkörper, welche, wie Figur 2 zeigt, auf der Vorderseite der Zählscheibe mündet.

Die Ansaugmulde 4 hat an ihrem vorderen Ende eine Breite, die praktisch nur so gross wie der Durchmesser der Saugöffnung 5a ist. Von diesem vorderen Ende ausgehend vertieft und verbreitet sich die Ansaugmulde 4 entgegengesetzt zur Scheibendrehrichtung, wie in den Figuren 2 und 5 bis 10 dargestellt, und reicht bis zur rückwärtigen Kante des betreffenden Umfangsabschnitts 2.

Jeder Umfangsabschnitt 2 hat ferner hinter dem Dorn 3 und im Abstand vor der Ansaugmulde 4 eine auf der Scheibenvorderseite mündende Zählöffnung 9, welche mit inneren Kanälen 10 und 11 in Verbindung steht, wobei der Kanal 10 in einem konzentrisch zur Scheibenachse gebogenen Schlitz 14 und der Kanal 11 in einem ebenfalls konzentrisch zur Scheibenachse gebogenen Schlitz 13 auf der Scheibenvorderseite mündet. Die gebogenen Schlitze 14 liegen zusammen mit den Oeffnungen 8 auf einem ersten, zur Scheibenachse konzentrischen Kreis, während die gebogene Schlitze 13 zusammen mit je zwei weiteren Oeffnungen 15, die jeweils zwischen zwei Schlitzen 13 angeordnet sind, auf einem zweiten inneren Kreis liegen.

Die ebene Vorderseite 12 des inneren Scheibenkörpers der Zählscheibe 1 liegt auf einem feststehenden, scheibenförmigen Transferblock 16 auf, dessen Mittelpunkt mit der Drehachse der Zählscheibe 1 zusammenfällt und dessen ebene, der Zählscheibe zugewandte Seite in dem Winkelbereich, in welchem die Zählung stattfindet, mit zwei Oeffnungen 17 und 18 versehen ist (Figur 4). Die Oeffnung 17 ist mit einer Unterdruckquelle verbunden und liegt auf dem zur Drehachse der Zählscheibe konzentrischen, äusseren Kreis, auf dem sich die Schlitze 14 und die Oeffnungen 8 der Zählscheibe befinden. Die andere Oeffnung 18 führt zu einem Unterdruckmesser, einem sogenannten Transducer, und liegt auf demjenigen Kreis, auf dem sich die Schlitze 13 und die Oeffnungen 15 der Zählscheibe 1 befinden. Wie in Figur 4 dargestellt, ist die Oeffnung 17 gegenüber der Oeffnung 18 winkelmässig etwas in Drehrichtung der Zählscheibe 1 versetzt.

Wenn sich die Zählscheibe 1, auf dem Transferblock 16 gleitend, dreht, dann überlappen die Schlitze 14 und die Oeffnungen 8 nacheinandere vorübergehend die Oeffnung 17 des Transferblocks und werden daher vorübergehend mit der Saugluftquelle verbunden, während die Schlitze 13 und die Oeffnungen 15 der Zählscheibe nacheinander vorübergehend die Oeffnung 18 des Transferblocks überlappen, wodurch, wie später noch erläutert, ein Zählimpuls ausgelöst wird. Der Transferblock 16 fungiert also als Ventilplatte.

Wie in den Figuren 5 bis 10 gezeigt, besteht jeder Saugkanal aus einem von der Oeffnung 8 schräg nach aussen verlaufenden Kanalabschnitt 6, der bis über die Mitte der Ansaugmulde 4 reicht, und aus einem kurzen, senkrecht zur Scheibenebene und damit zur Ebene eines zu zählenden Blattes orientierten Kanalabschnitt 7, der in die betreffende Saugöffnung 5a bis 5f mündet. Im betrachteten Beispiel sind, wie Figur 2 zeigt, je zwei der Saugkanalabschnitte 6 mit ein und derselben Oeffnung 8 verbunden.

Die Zählung eines Blattstapels, insbesondere der einzelnen Wertscheine eines Wertscheinbündels, mittels der vorstehend beschriebenen Zählscheibe funktioniert folgendermassen :

Der Blattstapel wird derart an die mit einer konstanten Geschwindigkeit rotierende Zählscheibe 1 angelegt, dass die Ebene eines Blattes im wesentlichen parallel zur Ebene der Zählscheibe orientiert ist und eine Ecke des Blattstapels in dem Winkelbereich der Zählscheibe, wo sich die Oeffnungen 17 und 18 des Transferblocks 16 befinden, die Umfangsabschnitte 2 überlappt. Sobald ein Umfangsabschnitt 2 an der Ecke des ersten Blattes entlanggleitet, passieren die Oeffnungen 8 der Zählscheibe 1 die Oeffnung 17 des Transferblocks 16, und wenn der Anfang der Ansaugmulde 4 dieses Blatt erreicht, wird die Blattecke durch den Unterdruck, welcher in den über den Transferblock und die Kanäle 6 und 7 sukzessive an die Unterdruckquelle angeschlossenen Saugöffnungen 5a bis 5f erzeugt wird, gegen diese Oeffnungen angesaugt und verformt.

Die Figuren 5 bis 10, welche Schnitte durch die Saugöffnungen 5a bis 5f und ihre Saugluftkanäle 7, 6 darstellen, zeigen schematisch die einzelnen Etappen dieser Ansaugung und Verformung der Blattecke, welche auf diese Weise von den dahinterliegenden Blättern des Stapels abgehoben wird:

Durch die erste Saugöffnung 5a wird die Blattecke angesaugt, beim sukzessiven Kontakt mit den folgenden Saugöffnungen 5b bis 5f erfolgt das weitere Ansaugen und dabei die zunehmende Verformung der Blattecke durch Anlage an den gekrümmten Boden der sich vertiefenden und verbreiternden Ansaugmulde 4, und schliesslich wird das Blatt definitiv von den übrigen Blättern abgehoben und getrennt. Da die Saugluft infolge der Lage der Saugkanalabschnitte 7 in der Mitte der Ansaugmulde 4 und senkrecht zu deren Boden, und damit zum angesaugten Blatt, wirksam ist (gemäss Pfeil in Figur 10), unterliegt das Blatt bei gegebener Saugluftstärke der maximal möglichen Ansaugkraft, die es gegen die Wirkung der Eigenstabilität bzw. Eigenelastizität des Papiers, unter entsprechender Verformung, in die Saugmulde hineinzieht. Somit ist eine zuverlässige Ansaugung, Verformung und Trennung der Blattecke ohne die Notwendigkeit der Erzeugung eines übermässigen Unterdrucks gewährleistet, der darüber hinaus einfach der Qualität, insbesondere dem Biegeverhalten der Blätter, angepasst werden kann.

Insbesondere sind die Form der Saugmulde und die Saugkraft so gewählt, dass ein zweites, unter dem angesaugten Blatt liegendes Blatt nur bis höchstens zur Hälfte der Saugmulde 4, vorzugsweise höchstens nur bis zum zweiten Saugloch 5b, mitgezogen wird; ab dieser Stelle überwiegt die Kraft der Eigenstabilität des Papiers die Kraft der Restsaugluft, die durch das angesaugte, in der Saugmulde festgehaltene Blatt wirksam ist, so dass die Trennung beginnt.

Sobald der das Blatt ansaugende Umfangsabschnitt 2 die Blattecke passiert hat, gelangt der Dorn 3 des folgenden Umfangsabschnitts 2 unter die verformte, hochgewölbte Blattecke und untergreift damit dieses Blatt, wodurch es weiter von den folgenden Blättern getrennt und über die Zählöffnung 9 dieses Umfangsabschnitts 2 geführt wird. Damit dieses abgehobene Blatt in unmittelbarer Nähe der Vorderseite des Umfangsabschnitts 2 bleibt und durch den dann in der Zählöffnung 9 herrschenden Unterdruck angesaugt werden kann, ist auf die Zählscheibe 1 ein mit dieser fest verbundener und mitdrehender Niederhalter 19 (Figuren 1 und 3) aufgesetzt, der die Form eines Rings mit radial über das abgehobene Blatt greifenden, schaufelförmigen Ansätzen 20 hat.

Während die Zählöffnung 9 unter der abgehobenen Blattecke entlanggleitet, passiert der Schlitz 14 der Zählscheibe die Oeffnung 17 des Transferblocks 16 und unmittelbar danach der Schlitz 13 der Zählscheibe die Oeffnung 18 des Transferblocks 16. Dadurch wird einerseits die Zählöffnung 9 über den Transferblock und den Kanal 10 an die Unterdruckquelle angeschlossen, wodurch das Blatt gegen die Zählöffnung 9 gesaugt wird und diese abdeckt, und andererseits wird durch das Verschliessen der Zählöffnung 9 in dem Kanal 11, der mit dem Kanal 10 in Verbindung steht, sowie in der nunmehr über den Schlitz 13 mit diesem Kanal 11 in Verbindung stehenden Oeffnung 18 ein Unterdruck aufgebaut. Die dabei von dem an der Oeffnung 18 des Transferblocks 16 montierten Unterdruckmesser erfasste Unterdruckspitze wird als pneumatischer Zählimpuls in ein elektrisches Zählsignal umgewandelt. Ueber die danach die Oeffnung 18 passierenden Löcher 15 der Zählscheibe wird der aufgebaute Unterdruck wieder beseitigt. Wenn kein Blatt über die Zählöffnung 9 geführt wird und diese daher offen bleibt, kann sich kein Unterdruck in der Oeffnung 18 aufbauen und auch kein Zählimpuls erzeugt werden.

Sobald die erste Saugöffnung 5a in der Ansaugmulde 4 das nächste Blatt des Stapels erreicht, wiederholt sich der beschriebene Ansaug- und Verformungsvorgang für das zweite Blatt, welches nach Abhebung von den übrigen Blättern beim Passieren der Zählöffnung 9 im nächsten Umfangsabschnitt 2 gezählt wird, und so weiter. Die Umfangsabschnitte 2 der Zählscheibe 1 durchblättern also sozusagen die Ecken des Blattstapels, welche sukzessive von den Dornen 3 untergriffen, bei Ansaugung an die Zählöffnung 9 gezählt werden und von der Rückseite der Zählscheibe 1 auf deren Vorderseite gelangen, bis der ganze Blattstapel gezählt worden ist.

Die Erfindung ist nicht auf die beschriebene Ausführungsform einer Zählscheibe beschränkt, sondern lässt hinsichtlich der genauen Ausbildung der Umfangsabschnitte und der Saugluftzuführungen sowie der Anzahl der Saugöffnungen mannigfache Varianten zu.

## Patentansprüche

1. Zählscheibe eines Blatt-Zählgeräts für in Stapelform angeordnete Blätter, insbesondere Wertscheine, wobei diese drehbare Zählscheibe (1) an ihrem Rand im gleichen Abstand angeordnete Umfangsabschnitte (2) mit in Drehrichtung der Scheibe vorspringenden Dornen (3) aufweist und wobei jeder Umfangsabschnitt (2) eine Zählöffnung (9), deren Abdeckung durch ein Blatt die Abgabe eines pneumatischen Zählimpulses bewirkt, eine Saugmulde (4), deren Breite und Tiefe in der zum Drehsinn der Scheibe entgegengesetzten Richtung zunehmen, und eine Gruppe von hintereinander liegenden, in dieser Ansaugmulde (4) angeordneten Saugöffnungen (5a bis 5f) aufweist, welche über Saugkanäle (6, 7) intermittierend an eine Unterdruckquelle anschliessbar sind, derart, dass beim Betrieb die erwähnten Umfangsabschnitte (2) alle Blattecken eines Blattstapels nacheinander durchblättern, dabei unter Ansaugung und Verformung voneinander trennen und die Zählung jedes Blattes bewirken, dadurch gekennzeichnet, dass die erwähnten Saugöffnungen (5a bis 5f) in der Mitte der Saugmulde (4) liegen, dass die in die Saugöffnungen (5a bis 5f) mündenden Abschnitte (7) der Saugkanäle im wesentlichen senkrecht zur Scheibenebene und zum Boden der Saugmulde gerichtet sind und dass die Saugkraft daher zentral auf die Saugmulde und senkrecht zum Boden der Saugmulde wirkt.

2. Zählscheibe nach Anspruch 1, dadurch gekennzeichnet, dass die Saugmulde (4) so geformt und die Saugkraft so gewählt ist, dass sich ein Blatt in eine an ihm entlanggleitende Saugmulde (4) hineinwölbt, jedoch ein zweites, darunter befindliches Blatt höchstens bis zur Hälfte dieser Saugmulde mitgezogen und dann aufgrund seiner Eigenstabilität nicht weiter verformt wird.

3. Zählscheibe nach Anspruch 1 oder 2, dadurch gekennzeichnet, dass die Gruppe von Saugöffnungen (5a bis 5f) auf jedem Umfangsabschnitt (2) fünf bis sieben Saugöffnungen, vorzugsweise sechs Saugöffnungen umfasst.

4. Zählscheibe nach Anspruch 2 und 3, dadurch gekennzeichnet, dass das erwähnte zweite Blatt höchstens nur bis zur zweiten Saugöffnung (5b) mitgezogen wird.

## Claims

1. A counting disk of a sheet counter for sheets arranged in stack form, in particular notes of value, said rotatable counting disk (1) having circumferential sections (2) which are arranged at regular intervals on the border of said disk and have protrusions (3) projecting in the direction of rotation of the disk, and each circumferential section (2) having a counting opening (9), a pneumatic counting pulse being triggered when said opening is covered by a sheet, having a suction hollow (4), whose width and depth increase in the direction counter to the direction of rotation of the disk, and having a group of suction openings (5a to 5f) which are located one behind the other, are arranged in said suction hollow (4) and can be connected intermittently, via suction ducts (6, 7), to a negative-pressure source, such that, during operation, the abovementioned circumferential sections (2) leaf through all the sheet corners of a sheet stack one after the other, separate these from one another in the process, under the action of suction and deformation, and cause each sheet to be counted, characterised in that the abovementioned suction openings (5a to 5f) are located in the center of the suction hollow (4), in that the sections (7), opening into the suction openings (5a to 5f) , of the suction ducts are directed essentially perpendicularly with respect to the disk plane and with respect to the base of the suction hollow, and in that the suction force thus acts centrally on the suction hollow and perpendicularly with respect to the base of the suction hollow.

2. The counting disk as claimed in claim 1, characterised in that the shape of said suction hollow (4) and the suction forces are such that a first sheet along which a suction hollow (4) is sliding will be curved into said hollow (4), whereas a second sheet lying underneath said first sheet will be pulled at the most until half of said hollow (4) and, because of its inherent stability, will not undergo any further deformation.

3. The counting disk as claimed in claim 1 or 2, characterised in that the group of suction openings (5a to 5f) on each circumferential section (2) comprises five to seven suction openings, preferably six suction openings.

4. The counting disc as claimed in claims 2 and 3, characterised in that said second sheet will be pulled at the most until the second suction opening (5b).

## Revendications

1. Disque de comptage d'un dispositif de comptage de feuilles pour des feuilles arrangées en piles, en particulier pour des papier-valeurs, dans lequel ledit disque rotatif (1) comprend sur son bord des segments périphériques (2) placés à intervalles identiques avec des parties saillantes (3) s'étendant dans le sens de rotation du disque et chaque segment périphérique (2) comporte une ouverture de comptage (9), dont la fermeture par une feuille produit une impulsion de comptage pneumatique, une cavité d'aspiration (4), dont la largeur et la profondeur augmentent dans le sens contraire au sens de rotation du disque, et un groupe d'ouvertures d'aspiration (5a à 5f) arrangées l'une derrière l'autre dans cette cavité d'aspiration (4), lesquelles sont reliées de manière intermittente à une source d'air en dépression par des canaux d'aspiration (6,7), de telle sorte que, en fonctionnement, lesdits segments périphériques (2) passent entre chaque coin de feuille successif d'une pile de feuilles, en les séparant les uns des autres par aspiration et déformation effectuant le comptage de chaque feuille, caractérisé en ce que lesdites ouvertures d'aspiration (5a à 5f) se trouvent au milieu de la cavité d'aspiration (4), en ce que les sections (7) des canaux d'aspiration qui débouchent dans les ouvertures d'aspiration (5a à 5f) sont essentiellement perpendiculaires au plan du disque et à la base des cavités d'aspiration et en ce que la force d'aspiration a ainsi un effet central par rapport à la cavité d'aspiration et perpendiculaire à la base de la cavité d'aspiration.

2. Disque de comptage selon la revendication 1, caractérisé en ce que la cavité d'aspiration (4) est formée et la force d'aspiration est choisie de telle sorte qu'une feuille sur laquelle une cavité d'aspiration (4) glisse est déformée dans la cavité d'aspiration, tandis qu'une seconde feuille située en-dessous est au maximum entraînée jusqu'à la moitié de cette cavité d'aspiration et ensuite en raison de sa stabilité propre n'est pas plus déformée.

3. Disque de comptage selon la revendication 1 ou 2, caractérisé en ce que le groupe d'ouvertures d'aspiration (5a à 5f) comprend sur chaque segment périphérique (2) cinq à sept ouvertures d'aspiration, de préférence six ouvertures d'aspiration.

4. Disque de comptage selon les revendications 2 et 3, caractérisé en ce que ladite deuxième feuille est entraînée au maximum seulement jusqu'à la deuxième ouverture d'aspiration (5b).
